# FASCICULE DE BREVET EUROPEEN

(11) **EP 1 623 172 B1**
(45) Date de publication et mention de la délivrance du brevet: **09.12.2015**
(21) Numéro de dépôt: 04742833.9
(22) Date de dépôt: 06.04.2004
(51) Int. Cl.: F25J 3/04

(54) **PROCEDE ET INSTALLATION DE PRODUCTION DE GAZ DE L`AIR SOUS PRESSION PAR DISTILLATION CRYOGENIQUE D`AIR**
VERFAHREN UND VORRICHTUNG ZUR ERZEUGUNG EINES DURCH TIEFTEMPERATURZERLEGUNG VON LUFT GEWONNENEN DRUCKGASES
METHOD AND SYSTEM FOR THE PRODUCTION OF PRESSURIZED AIR GAS BY CRYOGENIC DISTILLATION OF AIR

(30) Priorité: 05.05.2003 FR 0350142
(43) Date de publication de la demande: 08.02.2006
(73) Titulaire: L'AIR LIQUIDE, Société Anonyme pour l'Etude et l'Exploitation des Procédés Georges Claude, 75007 Paris (FR)
(72) Inventeur: LE BOT, Patrick, F-94300 VINCENNES (FR); DECAYEUX Olivier, F-94130 Nogent-sur-Marne (FR); JUDAS, Frédéric, F-92290 CHATENAY-MALABRY CEDEX (FR)
(74) Mandataire: Mercey, Fiona Susan
(86) Numéro de dépôt international: PCT/FR2004/050146
(87) Numéro de publication internationale: WO 2004/099691

(56) Documents cités:
- EP-A- 0 644 388
- EP-A- 0 932 000
- DE-A- 19 951 521
- US-A- 5 475 980
- US-B1- 6 336 345

## Description

La présente invention est relative à un procédé et à une installation de production de gaz de l'air sous pression par distillation cryogénique d'air.

Certains procédés (type 1), tels que ceux décrits dans EP-A- 0 504 029, produisent de l'oxygène sous haute pression (> 15 bars) en utilisant un seul compresseur pour comprimer l'air à une pression bien supérieure à la pression de la colonne moyenne pression.

Ces procédés sont adaptés à un contexte dans lequel l'investissement prime, car ils souffrent d'une consommation d'énergie très importante lorsque aucune production de liquide n'est requise.

D'autres procédés (type 2) utilisant une haute pression d'air unique pour produire de l'oxygène gazeux sous pression sont divulgués dans US-A- 5 475 980 et présentent une meilleure énergie spécifique pour la production d'oxygène gazeux sous haute pression et sans production de liquide (ou avec une faible production de liquide. Ils utilisent la compression cryogénique d'air sous pression au moyen d'une soufflante liée mécaniquement à une turbine de détente.

US-A-5475980 décrit un procédé selon le préambule de la revendication 1 et un appareil selon le préambule de la revendication 15.

Néanmoins cet avantage énergétique est contrebalancé par un investissement nettement supérieur à ceux du type 1, car c'est un procédé coûteux en volume d'échangeur. En effet, généralement une forte fraction du débit d'air principal (60 % à 80 %) est soumise à compression cryogénique adiabatique avant d'être réintroduite dans la ligne d'échange principale.

Finalement, ces types de procédé paraissent avoir un intérêt économique, et le choix s'effectuera en fonction de la valorisation de l'énergie, disponible à faible ou fort coût.

Dans ce document, le terme « condensation » comprend la pseudo-condensation et le terme « vaporisation » comprend la pseudo-vaporisation.

Des températures sont considérées comme étant proches si elles diffèrent au plus 10°C, de préférence d'au plus 5°C.

La ligne d'échange est l'échangeur principal où se réchauffent les gaz produits par le système de colonnes et où se refroidit l'air destiné à la distillation.

Un but de l'invention est de proposer une alternative pour réaliser des schémas de procédé permettant d'améliorer les performances énergétiques par rapport aux procédés du type 1 tout en gardant un besoin en volume d'échange inférieur à celui des schémas du type 2 à compression froide tels que décrits ci-dessus.

Selon l'invention, seule une fraction de l'air (la fraction se liquéfiant au bout froid) subit une compression cryogénique, ce qui minimise l'augmentation du volume de l'échangeur. Cela permet cependant de réduire très sensiblement la pression d'air principale, puisque l'air en sortie du booster cryogénique reste à une pression suffisante pour permettre la vaporisation d'oxygène.

Selon un objet de l'invention, il est prévu un procédé selon la revendication 1. Selon d'autres aspects facultatifs :
- l'air surpressé dans le surpresseur chaud ensuite se refroidit dans la ligne d'échange.
- une partie de l'air provenant du surpresseur chaud est envoyée à la turbine Claude à la pression de sortie du surpresseur chaud.
- une partie de l'air provenant du surpresseur chaud se refroidit dans la ligne d'échange, est détendue, liquéfiée et envoyée à au moins une colonne du système de colonnes.
- tout l'air provenant du surpresseur chaud est envoyé uniquement à la turbine Claude ou à la turbine Claude et au surpresseur froid.
- tout l'air gazeux destiné à la distillation provient de la turbine et éventuellement d'une autre turbine de détente de l'air.
- tout l'air surpressé dans le surpresseur froid se refroidit dans la ligne d'échange, est détendu, liquéfié et envoyé à au moins une colonne du système de colonnes.
- un débit gazeux enrichi en azote provenant d'une colonne du système de colonnes se réchauffe partiellement dans la ligne d'échange, est détendu dans la turbine de détente constituant le (ou faisant partie du) dispositif d'entraînement et se réchauffe dans la ligne d'échange.
- un débit d'air se détend dans la turbine de détente constituant le (ou faisant partie du) dispositif d'entraînement et l'air détendu est envoyé à une colonne du système de colonnes, en particulier à la colonne basse pression.
- le liquide issu des colonnes qui se vaporise est enrichi en oxygène par rapport à de l'air.
- la température d'aspiration du surpresseur froid est proche de, de préférence sensiblement égale à, celle de vaporisation du liquide soutiré des colonnes et introduit pressurisé dans la ligne d'échange.
- la température d'aspiration de la turbine Claude est inférieure à la température d'aspiration du surpresseur froid.
- la température d'aspiration de la turbine constituant le ou faisant partie du dispositif d'entraînement est supérieure à la température d'aspiration du surpresseur froid.
- tout l'air porté à une haute pression au moins 5 à 10 bars au-dessus de la moyenne pression est épuré à cette haute pression.

Selon un autre objet de l'invention, il est prévu une installation de séparation d'air par distillation cryogénique selon la revendication 15.

La turbine constituant le dispositif d'entraînement ou formant partie de celui-ci peut être une turbine de détente d'air, en particulier une turbine d'insufflation, ou une turbine de détente d'azote.

L'invention sera décrit en plus de détail par rapport aux figures dont les Figures 1 et 3 représentent un appareil de séparation d'air selon l'invention. Dans la Figure 1, l'air est comprimé à une pression d'environ 15 bars dans un compresseur (non-illustré) et est ensuite épuré pour enlever les impuretés (non-illustré). L'air épuré est surpressé à une pression d'environ 18 bars dans un surpresseur 5. L'air surpressé se refroidit par échange de chaleur avec un réfrigérant tel que de l'eau et est envoyé au bout chaud de la ligne d'échange 9. Tout l'air se refroidit jusqu'à une température intermédiaire de la ligne d'échange et ensuite l'air est divisé en deux. Une première partie de l'air 11 comprenant entre 10 % et 50 % du débit d'air sous haute pression est envoyée à un surpresseur 23 aspirant à une température cryogénique. L'air surpressé est ensuite envoyé à la ligne d'échange, sans être refroidi à la sortie du surpresseur, à une pression de 31 bars environ, poursuit son refroidissement et se liquéfie en particulier par échange de chaleur avec un débit d'oxygène liquide pompé 25 qui se pseudo vaporise. Le reste de l'air 13 comprenant entre 50 et 90 % de l'air à haute pression se refroidit à une température plus basse que la température d'aspiration du surpresseur 23 et est détendu dans une turbine Claude 17 et envoyé à la colonne moyenne pression, ainsi constituant le seul débit d'air gazeux envoyé à la double colonne.

Un débit de gaz enrichi en azote 31 provenant de la colonne moyenne pression 100 se réchauffe dans la ligne d'échange, en sort à une température plus élevée que la température d'entrée de la turbine Claude 17 et est envoyé à une turbine de détente 119. L'azote détendu sensiblement à la basse pression et sensiblement à la température du bout froid de la ligne d'échange est réintroduit dans la ligne d'échange où il se réchauffe ou rejoint un gaz enrichi en azote 33 soutiré de la colonne basse pression et le débit d'azote formé 29 se réchauffe en traversant complètement la ligne d'échange.

La turbine d'azote 119 est couplée au surpresseur froid 23 alors que la turbine Claude 17 est couplée au surpresseur chaud 5.

La turbine de détente 119 n'est pas un élément essentiel de l'invention et l'entraînement du surpresseur froid 23 peut être remplacé par un moteur électrique. De même, la turbine de détente 119 peut être remplacée par une turbine de détente d'air.

Le système de colonnes de la Figure 1 et de toutes les figures est un appareil de séparation d'air classique constitué par une colonne moyenne pression 100 thermiquement reliée avec une colonne basse pression 200 au moyen d'un rebouilleur de cuve de la colonne basse pression chauffé par un débit d'azote moyenne pression. D'autres types de rebouillage peuvent évidemment être envisagés.

La colonne moyenne pression 100 opère à une pression de 5,5 bars mais peut opérer à une pression plus élevée.

L'air gazeux 35 provenant de la turbine 17 est envoyé en cuve de la colonne moyenne pression 100.

L'air liquéfié 37 est détendu dans la vanne 39, divisé en deux, une partie étant envoyée à la colonne moyenne pression 100 et le reste à la colonne basse pression 200.

Du liquide riche 51, du liquide pauvre inférieur 53 et du liquide pauvre supérieur 55 sont envoyés depuis la colonne moyenne pression 100 vers la colonne basse pression 200 après des étapes de détente dans les vannes et de sous-refroidissement.

Des liquides enrichis en oxygène 57 et enrichis en azote 59 sont éventuellement soutirés comme produits finaux de la double colonne.

Du liquide enrichi en oxygène est pressurisé par la pompe 500 et envoyé comme liquide pressurisé 25 vers la ligne d'échange 9. Alternativement ou additionnellement, d'autres liquides, pressurisés ou non, tel que d'autres débits d'oxygène liquide à une pression différente, de l'azote liquide et de l'argon liquide, peuvent se vaporiser dans la ligne d'échange 9.

De l'azote résiduaire 27 est soutiré en tête de la colonne basse pression et se réchauffe dans la ligne d'échange 9, après avoir servi à sous-refroidir les liquides de reflux 51, 53, 55.

La colonne peut éventuellement produire de l'argon en traitant un débit soutiré en colonne basse pression 200.

En variante, comme l'on voit en pointillés, une partie 41 de l'air haute pression non-surpressé dans le surpresseur 23 peut se liquéfier dans la ligne d'échange par échange de chaleur avec l'oxygène qui se vaporise, est détendu dans une vanne 43 jusqu'à la moyenne pression et se mélange avec l'air liquéfié 37. Il sera compris que si l'air est à pression supercritique en sortie du surpresseur 5, la liquéfaction n'aura lieu qu'après détente dans les vannes 39, 43.

La Figure 2 diffère de la Figure 1 en ce qu'il n'y a aucun soutirage d'azote moyenne pression gazeuse en tête de la colonne moyenne pression 100. La turbine d'azote moyenne pression 119 est remplacée par une turbine d'insufflation 119A. Une partie 61 de l'air provenant de la turbine Claude 17 est envoyée à la turbine d'insufflation et l'air détendu dans la turbine 119A est envoyé à la colonne basse pression 200.

Le surpresseur chaud 5 est toujours couplé à la turbine Claude mais le surpresseur froid 23 est couplé à la turbine d'insufflation.

Les vannes de détente de l'air liquide sont également différentes dans la Figure 2 du fait que les débits liquides ne sont détendus qu'après la division pour former les débits destinés aux colonnes moyenne pression et basse pression.

Comme pour la Figure 1, il est possible de refroidir une partie de l'air haute pression par échange de chaleur avec l'oxygène, de sorte que deux débits d'air se liquéfient dans la ligne d'échange, permettant d'optimiser le bilan de chaleur.

Ce genre de procédé est plus adapté à la production d'oxygène à basse pureté.

La Figure 3 ressemble aux Figures 1 et 2 mais ne comprend aucune turbine à part la turbine Claude. Le surpresseur froid 23 est couplé à un moteur 61 et le surpresseur chaud 5 est couplé à la turbine Claude.

## Revendications

1. Procédé de séparation d'air par distillation cryogénique dans un système de colonnes (100,200) comprenant une double colonne ou une triple colonne, la colonne (100) opérant à la pression la plus élevée opérant à une pression dite moyenne pression dans lequel :
a) tout l'air est porté à une haute pression au moins 5 à 10 bars au-dessus de la moyenne pression.
b) une partie (11) de l'air, comprenant entre 10 % et 50 % du débit d'air sous haute pression, est soutirée de la ligne d'échange (9), à une température proche de la température de (pseudo) vaporisation du liquide, surpressée à partir d'au moins la haute pression au moyen d'un surpresseur froid (23), puis est renvoyée dans la ligne d'échange, et au moins une partie se liquéfie au bout froid de la ligne d'échange, puis est envoyée dans au moins une colonne du système de colonnes après détente.
c) une autre fraction (13) de l'air à au moins la haute pression, constituant éventuellement le reste de l'air à haute pression, est détendue dans une turbine Claude (17) puis envoyée dans la colonne moyenne pression.
d) au moins un débit liquide (25) est soutiré d'une des colonnes (200) du système de colonnes, pressurisé, et se vaporise dans la ligne d'échange.
e) le surpresseur froid est couplé à un dispositif d'entraînement parmi :
i) une turbine de détente (119, 119A)
ii) un moteur électrique (61)
iii) une combinaison d'une turbine de détente et d'un moteur électrique **caractérisé en ce que** tout l'air à distiller est surpressé à une pression supérieure à la haute pression dans un surpresseur chaud (5), lequel est couplé à la turbine Claude.

2. Procédé selon la revendication 1 dans lequel l'air surpressé dans le surpresseur chaud (5) ensuite se refroidit dans la ligne d'échange (9).

3. Procédé selon l'une des revendications 1 ou 2 dans lequel une partie (13) de l'air provenant du surpresseur chaud (5) est envoyée à la turbine Claude (17) à la pression de sortie du surpresseur chaud.

4. Procédé selon l'une des revendications 1 à 3 dans lequel une partie (41) de l'air provenant du surpresseur chaud (5) se refroidit dans la ligne d'échange, est détendue, liquéfiée et envoyée à au moins une colonne du système de colonnes.

5. Procédé selon l'une des revendications 1 à 3 dans lequel tout l'air provenant du surpresseur chaud (5) est envoyé uniquement à la turbine Claude (17) ou à la turbine Claude et au surpresseur froid (23).

6. Procédé selon l'une des revendications précédentes dans lequel tout l'air gazeux destiné à la distillation provient de la turbine Claude (17) et éventuellement d'une autre turbine de détente de l'air.

7. Procédé selon l'une des revendications précédentes dans lequel tout l'air surpressé dans le surpresseur froid (5) se refroidit dans la ligne d'échange, est détendu, liquéfié et envoyé à au moins une colonne du système de colonnes (100,200).

8. Procédé selon l'une des revendications précédentes dans lequel un débit gazeux enrichi en azote (31) provenant d'une colonne (100) du système de colonnes se réchauffe partiellement dans la ligne d'échange (9), est détendu dans la turbine de détente (119) constituant le ou faisant partie du dispositif d'entraînement et se réchauffe dans la ligne d'échange.

9. Procédé selon l'une des revendications précédentes dans lequel un débit d'air (61) se détend dans la turbine de détente (119A) constituant le ou faisant partie du dispositif d'entraînement et l'air détendu est envoyé à une colonne du système de colonnes, en particulier à la colonne basse pression (200).

10. Procédé selon l'une des revendications précédentes dans lequel le liquide (25) issu des colonnes qui se vaporise est enrichi en oxygène par rapport à de l'air.

11. Procédé selon l'une des revendications précédentes dans lequel la température d'aspiration du surpresseur froid (23) est proche de, de préférence sensiblement égale à, celle de vaporisation du liquide (25) soutiré des colonnes et introduit pressurisé dans la ligne d'échange.

12. Procédé selon l'une des revendications précédentes dans lequel la température d'aspiration de la turbine Claude (17) est inférieure à la température d'aspiration du surpresseur froid (23).

13. Procédé selon l'une des revendications précédentes dans lequel la température d'aspiration de la turbine (17) constituant le ou faisant partie du dispositif d'entraînement est supérieure à la température d'aspiration du surpresseur froid (23).

14. Procédé selon l'une des revendications précédentes dans lequel tout l'air porté à une haute pression au moins 5 à 10 bars au-dessus de la moyenne pression est épuré à cette haute pression.

15. Installation de séparation d'air par distillation cryogénique comprenant :
a) une ligne d'échange de chaleur (9)
b) une double ou triple colonne de séparation d'air (100,200) dont la colonne opérant à la pression la plus élevée opère à une moyenne pression
c) une turbine Claude (17)
d) un surpresseur chaud (5) couplé à la turbine Claude
e) un surpresseur froid (23)
f) un dispositif d'entraînement du surpresseur froid constitué par une turbine (119,119A), un moteur électrique (61) ou une combinaison des deux,
g) des moyens pour envoyer de l'air comprimé destiné à la distillation au surpresseur chaud, des moyens pour envoyer l'air surpressé à la ligne d'échange de chaleur
h) des moyens pour soutirer de l'air surpressé à un niveau intermédiaire de la ligne d'échange, de préférence constituant entre 10 et 50 % de l'air comprimé, et pour l'envoyer au surpresseur froid, des moyens pour renvoyer l'air provenant du surpresseur froid à la ligne d'échange et des moyens pour sortir l'air provenant du surpresseur froid du bout froid de la ligne d'échange, pour le détendre et pour l'envoyer dans au moins une colonne du système de colonnes
i) des moyens pour sortir une partie de l'air à un niveau intermédiaire de la ligne d'échange et pour l'envoyer à la turbine Claude et
j) des moyens pour envoyer un liquide à vaporiser depuis la double ou triple colonne dans la ligne d'échange
**caractérisée en ce que** les moyens de g) sont des moyens pour envoyer tout l'air destiné à la distillation au surpresseur chaud, **en ce que** les mooyens de h) sont des moyens pour soutirer une première partie de l'air surpressé à un niveau intermédiaire de la ligne d'échange et pour l'envoyer au surpresseur froid et **en ce que** des moyens de i) sont des moyens pour sortir une deuxième partie de l'air surpressé à un niveau intermédiaire de la ligne d'échange et pour l'envoyer à la turbine Claude.

16. Installation selon la revendication 15 dans laquelle la turbine constituant le dispositif d'entraînement ou formant partie de celui-ci est une turbine de détente d'air, en particulier une turbine d'insufflation (119A), ou une turbine de détente d'azote (119).

## Patentansprüche

1. Verfahren zur Lufttrennung durch kryogene Destillierung in einem Säulensystem (100, 200), umfassend eine doppelte Säule oder eine dreifache Säule, wobei die Säule (100), die beim höchsten Druck arbeitet, mit einem Druck, genannt mittlerer Druck, arbeitet, bei dem
a) die gesamte Luft auf einen hohen Druck mit mindestens 5 bis 10 Bar über dem mittleren Druck gebracht wird,
b) ein Teil (11) der Luft umfassend zwischen 10 % und 50 % des Luftdurchsatzes unter hohem Druck aus der Austauschleitung (9) bei einer Temperatur nahe der Temperatur der (Pseudo-) Verdampfung der Flüssigkeit entnommen wird, auf der Grundlage von mindestens dem hohen Druck mit Hilfe eines kalten Verdichters (23) verdichtet wird, dann in die Austauschleitung zurückgeschickt wird, und mindestens ein Teil am kalten Ende der Austauschleitung verflüssigt wird, dann in mindestens eine Säule des Säulensystems nach der Expansion zurückgeschickt wird.
c) eine weitere Fraktion (13) der Luft mit mindestens dem hohen Druck, die eventuell den Rest der Luft mit hohem Druck darstellt, in eine Claude-Turbine (17) expandiert wird, dann in die Säule mit mittlerem Druck geschickt wird.
d) mindestens ein Flüssigkeitsdurchsatz (25) von einer der Säulen (200) des Säulensystems entnommen wird, unter Druck gesetzt wird und in der Austauschleitung verdampft.
e) der kalte Verdichter mit einer Antriebsvorrichtung aus Folgendem gekoppelt wird:
i) einer Expansionsturbine (119, 119A)
ii) einem elektrischen Motor (61)
iii) einer Kombination aus einer Expansionsturbine und einem elektrischen Motor, **dadurch gekennzeichnet, dass** die gesamte Luft, die destilliert werden soll, auf einen Druck verdichtet wird, der höher als der hohe Druck in einem heißen Verdichter (5) ist, der mit einer Claude-Turbine gekoppelt ist.

2. Verfahren nach Anspruch 1, wobei die verdichtete Luft im heißen Verdichter (5) dann in der Austauschleitung (9) abkühlt.

3. Verfahren nach einem der Ansprüche 1 oder 2, wobei ein Teil (13) der Luft, die aus dem heißen Verdichter (5) stammt, mit dem Ausgangsdruck des heißen Verdichters an die Claude-Turbine (17) geschickt wird.

4. Verfahren nach einem der Ansprüche 1 bis 3, wobei ein Teil (41) der Luft, die aus dem heißen Verdichter (5) stammt, in der Austauschleitung abkühlt, expandiert, verflüssigt und an mindestens eine Säule des Säulensystems geschickt wird.

5. Verfahren nach einem der Ansprüche 1 bis 3, wobei die gesamte Luft, die aus dem heißen Verdichter (5) stammt, nur an die Claude-Turbine (17) oder an die Claude-Turbine und an den kalten Verdichter (23) geschickt wird.

6. Verfahren nach einem der vorhergehenden Ansprüche, wobei die gesamte gasförmige Luft, die für die Destillierung bestimmt ist, aus der Claude-Turbine (17) und eventuell aus einer anderen Turbine zur Expansion von Luft stammt.

7. Verfahren nach einem der vorhergehenden Ansprüche, wobei die gesamte verdichtete Luft im kalten Verdichter (5) in der Austauschleitung abkühlt, expandiert, verflüssigt und an mindestens eine Säule des Säulensystems (100, 200) geschickt wird.

8. Verfahren nach einem der vorhergehenden Ansprüche, wobei ein gasförmiger Durchsatz, angereichert mit Stickstoff (31), der aus einer Säule (100) des Säulensystems stammt, sich teilweise in der Austauschleitung (9) erhitzt, in der Expansionsturbine (119) expandiert wird, die die Antriebsvorrichtung darstellt oder ein Teil davon ist und sich in der Austauschlinie erhitzt.

9. Verfahren nach einem der vorhergehenden Ansprüche, wobei ein Luftdurchsatz (61) in der Expansionsturbine (119A) expandiert, die die Antriebsvorrichtung darstellt oder ein Teil davon ist, und die expandierte Luft an eine Säule des Säulensystems geschickt wird, insbesondere an die Säule mit niedrigem Druck (200).

10. Verfahren nach einem der vorhergehenden Ansprüche, wobei die Flüssigkeit (25), die aus den Säulen stammt, die verdampft, mit Sauerstoff mit Bezug auf Luft angereichert wird.

11. Verfahren nach einem der vorhergehenden Ansprüche, wobei die Ansaugtemperatur des kalten Verdichters (23) nahe derjenigen der Verdampfung der Flüssigkeit (25), die aus den Säulen entnommen und unter Druck gesetzt in die Austauschleitung eingeführt wird, liegt oder vorzugsweise gleich wie diese ist.

12. Verfahren nach einem der vorhergehenden Ansprüche, wobei die Ansaugtemperatur der Claude-Turbine (17) geringer als die Ansaugtemperatur des kalten Verdichters (23) ist.

13. Verfahren nach einem der vorhergehenden Ansprüche, wobei die Ansaugtemperatur der Turbine (17), die die Antriebsvorrichtung darstellt oder ein Teil davon ist, höher als die Ansaugtemperatur des kalten Verdichters (23) ist.

14. Verfahren nach einem der vorhergehenden Ansprüche, wobei die gesamte Luft, die auf einen hohen Druck mit mindestens 5 bis 10 Bar über dem mittleren Druck gebracht wird, bei diesem hohen Druck gereinigt wird.

15. Anlage zur Lufttrennung durch kryogene Destillierung, umfassend:
a) eine Hitze-Austauschleitung (9),
b) eine doppelte oder dreifache Säule zur Lufttrennung (100, 200), wobei die Säule, die mit dem höchsten Druck arbeitet, mit einem mittleren Druck arbeitet
c) eine Claude-Turbine (17)
d) einen heißen Verdichter (5), der mit der Claude-Turbine gekoppelt ist
e) einen kalten Verdichter (23)
f) eine Antriebsvorrichtung des kalten Verdichters, die aus einer Turbine (119, 119A), einem elektrischen Motor (61) oder einer Kombination der beiden besteht,
g) Mittel, um Druckluft, die zur Destillierung bestimmt ist, an den heißen Verdichter zu schicken, Mittel, um die entnommene Luft an die Hitze-Austauschleitung zu schicken
h) Mittel, um verdichtete Luft von einem Zwischenniveau der Austauschlinie, die vorzugsweise zwischen 10 und 50 % der komprimierten Luft darstellt, zu entnehmen und um sie an den kalten Verdichter zurückzuschicken, Mittel, um Luft, die aus dem kalten Verdichter stammt, an die Austauschleitung zurückzuschicken, und Mittel, um Luft, die aus dem kalten Verdichter stammt, aus dem kalten Ende der Austauschleitung zu entfernen,
i) Mittel, um einen Teil der Luft von einem Zwischenniveau der Austauschleitung zu entfernen, und um sie an die Claude-Turbine zu schicken, und
j) Mittel, um eine Flüssigkeit, die verdampft werden soll, von der doppelten oder dreifachen Säule in die Austauschleitung zu schicken,
**dadurch gekennzeichnet, dass** die Mittel von g) Mittel sind, um die gesamte Luft, die für die Destillierung bestimmt ist, an den heißen Verdichter zu schicken, und dadurch, dass die Mittel von h) Mittel sind, um einen ersten Teil der verdichteten Luft von einem Zwischenniveau der Austauschleitung zu entnehmen, und um sie an den kalten Verdichter zu schicken, und dadurch, dass die Mittel von i) Mittel sind, um einen zweiten Teil der verdichteten Luft von einem Zwischenniveau der Austauschleitung zu entfernen, und um sie an die Claude-Turbine zu schicken.

16. Anlage nach Anspruch 15, wobei die Turbine, die die Antriebsvorrichtung darstellt oder ein Teil davon ist, eine Turbine zur Expansion von Luft ist, insbesondere ein Einblasturbine (119A) oder eine Turbine zur Expansion von Stickstoff (119).

## Claims

1. Method for separating air by cryogenic distillation in a column system (100, 200) comprising a double column or a triple column, the column (100) operating at the highest pressure operating at a so-called medium pressure wherein:
a) all the air is brought to a high pressure at least 5 to 10 bar above the medium pressure.
b) a portion (11) of the air, comprising between 10% and 50% of the air flow at high pressure, is extracted from the exchange line (9), at a temperature close to the (pseudo-) vaporisation temperature of the liquid, supercharged from at least the high pressure by means of a cold supercharger (23), then is returned to the exchange line, and at least a portion is liquefied at the cold end of the exchange line, and is then sent into at least one column of the column system after expansion.
c) a further fraction (13) of the air at at least the high pressure, optionally making up the remainder of the air at high pressure, is expanded in a Claude turbine (17) and sent into the medium-pressure column.
d) at least one liquid flow (25) is extracted from one of the columns (200) of the column system, pressurised, and is vaporised in an exchange line.
e) the cold supercharger is coupled with a drive device from among:
i) an expansion turbine (119, 199A)
ii) an electric motor (61)
iii) a combination of an expansion turbine and an electric motor **characterised in that** all the air to be distilled is supercharged to a pressure greater than the high pressure in a hot supercharger (5), which is coupled with the Claude turbine.

2. Method according to claim 1 wherein the air supercharged in the hot supercharger (5) is subsequently cooled in the exchange line (9).

3. Method according to any of claims 1 or 2 wherein a portion (13) of the air from the hot supercharger (5) is sent to the Claude turbine (17) at the outlet pressure of the hot supercharger.

4. Method according to any of claims 1 to 3 wherein a portion (41) of the air from the hot supercharger (5) is cooled in the exchange line, is expanded, liquefied and sent to at least one column of the column system.

5. Method according to any of claims 1 to 3 wherein all the air from the hot supercharger (5) is sent only to the Claude turbine (17) or to the Claude turbine and to the cold supercharger (23).

6. Method according to any of the above claims, wherein all the gaseous air intended for distillation is obtained from the Claude turbine (17) and optionally from a further air expansion turbine.

7. Method according to any of the above claims wherein all the air supercharged in the cold super charger (5) is cooled in the exchange line, is expanded, liquefied and sent to at least one column of the column system (100, 200).

8. Method according to any of the above claims wherein a nitrogen-enriched gaseous flow (31) from a column (100) of the column system is partially heated in the exchange line (9), is expanded in the expansion turbine (119) making up or forming part of the drive device and is heated in the exchange line.

9. Method according to any of the above claims wherein an air flow (61) is expanded in the expansion turbine (119A) making up or forming part of the drive device and the expanded air is sent to a column of the column system, in particular to the low-pressure column (200).

10. Method according to any of the above claims wherein the liquid (25) from the columns which is vaporised is enriched with oxygen with respect to the air.

11. Method according to any of the above claims wherein the intake temperature of the cold supercharger (23) is close to, preferably substantially equal to, the vaporisation temperature of the liquid (25) extracted from the columns and fed pressurised into the exchange line.

12. Method according to any of the above claims wherein the intake temperature of the Claude turbine (17) is less than the intake temperature of the cold supercharger (23).

13. Method according to any of the above claims wherein the intake temperature of the turbine (17) making up or forming part of the drive device is greater than the intake temperature of the cold supercharger (23).

14. Method according to any of the above claims wherein all the air brought to a high pressure at least 5 to 10 bar above the medium pressure is purified at this high pressure.

15. Installation for separating air by cryogenic distillation comprising:
a) a heat exchange line (9)
b) a double or triple air separation column (100, 200) wherein the column operating at the highest pressure operates at a medium pressure
c) a Claude turbine (17)
d) a hot supercharger (5) coupled with the Claude turbine
e) a cold supercharger (23)
f) a device for driving the cold supercharger consisting of a turbine (119, 119A), an electric motor (61) or a combination of both,
g) means for sending compressed air intended for distillation to the hot supercharger, means for sending supercharged air to the heat exchange line
h) means for extracting supercharged air at an intermediate level of the exchange line, preferably making up between 10 and 50% of the compressed air, and for sending same to the cold supercharger, means for returning the air from the cold supercharger to the exchange line and means for extracting the air from the cold supercharger of the cold end of the exchange line, in order to expand and send same into at least one column of the column system
i) means for extracting a portion of the air at an intermediate level of the exchange line and for sending same to the Claude turbine and
j) means for sending a liquid to be vaporised from the double or triple column in the exchange line **characterised in that** the means in g) are means for sending all the air intended for distillation to the hot supercharger, **in that** the means in h) are means for extracting a first portion of the supercharged air at an intermediate level of the exchange line and for sending same to the cold supercharger and **in that** the means in i) are means for extracting a second portion of the supercharged air at an intermediate level of the exchange line and for sending same to the Claude turbine.

16. Installation according to claim 15 wherein the turbine making up the drive device or forming part thereof is an air expansion turbine, in particular an aeration turbine (119A), or a nitrogen expansion turbine (119).
